# FASCICULE DE BREVET EUROPEEN

(11) **EP 1 486 233 B1**
(45) Date de publication et mention de la délivrance du brevet: **20.01.2010**
(21) Numéro de dépôt: 04291336.8
(22) Date de dépôt: 27.05.2004
(51) Int. Cl.: A62B 18/08

(54) **Equipement de protection de tête à masque respiratoire et écran de protection**
Kopfschutzgerät mit Atemschutzmaske und Schutzschild
Protective headgear equipment with respirator and protection screen

(30) Priorité: 10.06.2003 FR 0306963
(43) Date de publication de la demande: 15.12.2004
(73) Titulaire: INTERTECHNIQUE, 78373 Plaisir Cedex (FR)
(72) Inventeur: Pena, Gilles, 78990 Elancourt (FR); Preveyraud, Laurent, 78140 Velizy Villacoublay (FR); Del Bianco, Samuel, 78125 Hermeray (FR)
(74) Mandataire: Bérogin, Francis

(56) Documents cités:
- US-A- 5 630 412
- US-A1- 2002 139 371
- US-B1- 6 401 716

## Description

La présente invention est relative aux équipements de protection de tête à masque respiratoire et écran optique. Il s'agit notamment d'équipements pour personnel naviguant d'aéronef.

Plus particulièrement, l'invention concerne un équipement de protection de tête comprenant :
- un masque respiratoire raccordable à une source de gaz respiratoire et adapté pour être appliqué, dans une position d'utilisation, sur le bas du visage d'un utilisateur, autour de son nez et de sa bouche, et l'alimenter en gaz respiratoire,
- un écran de protection des yeux adapté pour être appliqué sur le haut du visage de l'utilisateur, autour de ses yeux, et
- des premier et deuxième éléments de verrou, respectivement situés sur le masque et sur l'écran et adaptés pour coopérer l'un avec l'autre pour assujettir l'écran au masque, lorsque le masque est dans sa position d'utilisation sur le visage de l'utilisateur.

L'invention trouve une application particulièrement importante, bien que non exclusive, en aéronautique.

Le document US 5 630 412 décrit un exemple d'un tel équipement de protection qui donne entière satisfaction. Dans cet équipement, l'écran est adapté pour pouvoir être monté de manière rapide et amovible sur le masque, notamment lorsque ce dernier est déjà en place sur le visage d'un utilisateur. En effet, en aéronautique par exemple, la réglementation peut exiger que les pilotes et copilotes d'avions de transport portent un équipement de protection contre l'hypoxie, en permanence dans certaines conditions de vol, et notamment à très haute altitude ou lorsqu'un seul pilote est présent dans la cabine. Pour se protéger de fumées et/ou de gaz toxiques ou irritants au contact des yeux, l'utilisateur peut être amené à porter un écran, en plus du masque déjà en place. Il est prévu, dans ce type de masque, un joint d'étanchéité destiné à être appliqué, autour de la fenêtre de l'écran, sur le visage de l'utilisateur. Pour que le joint d'étanchéité soit bien plaqué sur le visage des utilisateurs malgré les morphologies très variées des visages, il est généralement prévu une extension du joint qui peut être insérée sous des sangles du harnais qui permet de maintenir le masque en place, en position d'utilisation, sur la tête de l'utilisateur.

Cette dernière disposition n'est cependant pas complètement satisfaisante, dans la mesure où elle nécessite une manipulation particulière de la part de l'utilisateur, pour glisser l'extension du joint sous les sangles du harnais. Or, en situation d'urgence, on souhaite éviter toute perte de temps pendant laquelle l'utilisateur ne se consacre pas pleinement aux opérations de pilotage et de gestion de l'urgence proprement dite.

La présente invention a notamment pour but d'améliorer encore la jonction entre le visage de l'utilisateur et l'écran. Un autre but est de contribuer à gagner du temps de mise en place d'un équipement de protection.

A cet effet, on prévoit selon l'invention, un équipement de protection tel que défini dans la revendication 1.

Grâce à ces dispositions, l'équipement selon l'invention s'adapte plus facilement aux différentes morphologies de visage des utilisateurs en permettant à l'écran de basculer d'avant en arrière, pour se rapprocher du front de l'utilisateur et appliquer l'écran autour de ses yeux.

Dans des modes de réalisation de l'invention, on peut éventuellement avoir recours en outre à l'une et/ou à l'autre des dispositions suivantes :
- les premier et deuxième éléments de verrous sont mobiles l'un par rapport à l'autre, autour d'un axe horizontal, grâce à deux biellettes ;
- le masque comporte une rampe de verrouillage adaptée pour guider l'écran vers une position de verrouillage de l'écran sur le masque, lors de l'approche de l'écran vers le masque ;
- la rampe verrouillage est orientée avec une composante dirigée de haut en bas et vers l'intérieur du masque, afin de positionner l'écran sur le masque par un geste simple et naturel ;
- il comporte des moyens de ressort adaptés pour ramener l'écran vers le visage de l'utilisateur, lorsque l'écran est assujetti au masque et que le masque est porté par l'utilisateur ;
- il comporte un harnais muni de sangles adaptées pour maintenir le masque en position d'utilisation, sur la tête de l'utilisateur et dans lequel l'écran comporte deux pattes de guidage adaptées pour s'insérer respectivement chacune sous une sangle du harnais lors de la mise en place de l'écran sur le masque ; ainsi l'écran peut être appliqué sur le visage de l'utilisateur, grâce aux sangles, mais sans manipulation de la part de l'utilisateur autre que celle d'approche et de verrouillage de l'écran sur le masque ; cette disposition permet d'avoir une meilleure étanchéité entre l'écran et le visage sans pour autant demander du temps de mise en place de l'écran supplémentaire ;
- les pattes de guidage sont adaptées pour faire remonter, sur les côtés de l'écran, les sangles sous lesquelles elles sont insérées lors de la mise en place de l'écran sur le masque ; ainsi, les sangles appliquent encore plus efficacement l'écran sur le visage de l'utilisateur ; et
- les sangles du harnais sont munies d'un collier, au niveau des lieux d'insertion des pattes de guidage sous ces sangles, afin de faciliter la mise en place de l'écran et l'insertion des pattes de guidage sous les sangles.

Selon encore un autre aspect, l'invention concerne un écran de protection selon la revendication 9, pour équipement de protection tel qu'indiqué ci-dessus ; celui-ci peut comporter des pattes de guidage adaptées pour s'insérer respectivement chacune sous une sangle d'un harnais lors de la mise en place de l'écran sur le masque.

D'autres aspects, buts et avantages de l'invention apparaîtront à la lecture de la description détaillée d'un mode de réalisation.

L'invention sera également mieux comprise à l'aide des références aux dessins sur lesquels :
- la figure 1 représente schématiquement en perspective un équipement de protection conforme à la présente invention ;
- la figure 2 représente schématiquement en perspective, le masque et l'écran de l'équipement de protection de la figure 1 ;
- la figure 3 représente schématiquement en coupe, un détail de la soupape d'admission de gaz respiratoire dans l'écran, de l'équipement de protection représenté sur la figure 1 ;
- la figure 4 représente schématiquement en perspective et vu de dessus, au niveau de la rampe de verrouillage, le couvre face oronasal de l'équipement représenté en figure 1 ;
- la figure 5 représente schématiquement en perspective et en vue éclatée, le nez d'accrochage de l'écran représenté sur les figures 1 et 2 ;
- la figure 6 représente schématiquement en perspective l'écran représenté sur les figures 1 et 2 ;
- la figure 7 représente schématiquement en coupe, les éléments de verrouillage de l'écran et du masque représentés sur les figures 1 et 2 ;
- la figure 8 représente schématiquement en perspective une partie de la rampe de verrouillage du masque représenté sur les figures 1 et 2 ; et
- la figure 9 représente schématiquement en coupe, dans un plan de coupe inférieur à celui de la figure 7, les éléments de verrouillage de l'écran et du masque représentés sur les figures 1 et 2.

Sur les différentes figures, les mêmes références désignent des éléments identiques ou similaires.

Un exemple de mode de réalisation de l'équipement selon l'invention est représenté sur la figure 1. Cet équipement de protection 1 comporte un masque 2, un harnais 4 et un écran 6.

Le masque 2 et le harnais 4 sont d'un type connu. Ils sont par exemple du type de ceux déjà décrits dans les documents EP-A-0 288 391 ou US 5 630 412.

Le masque 2 comporte un couvre face oronasal 8, un régulateur à la demande 10, un bloc de connexion 12 et une coquille 14. Le régulateur à la demande 10 est raccordé à une source de gaz respiratoire sous pression par un tube souple 16. Le bloc de connexion 12 relie le régulateur à la demande 10 au harnais 4 gonflable. La coquille 14 recouvre l'avant du couvre face oronasal 8.

Le couvre face oronasal 8 est adapté pour être appliqué sur le bas du visage d'un utilisateur. Comme représenté sur la figure 2, le couvre face oronasal 8 comporte une cavité destinée à recouvrir le nez et la bouche de cet utilisateur. Cette cavité est tapissée d'une membrane souple s'étendant également tout autour de celle-ci, pour former un joint d'étanchéité 18 destiné à être appliqué au contact du visage de l'utilisateur.

La coquille 14 comporte une surface d'arête 20 située sensiblement en coïncidence avec celle du nez de l'utilisateur, lorsque celui-ci porte le masque 2.

Au niveau de la surface d'arête 20, le couvre face oronasal 8 comporte une soupape 26. La soupape 26 se trouve vers le haut de la surface d'arête 20.

La coquille 14 comporte une rampe de verrouillage 24. La rampe de verrouillage 24 est située au bas de la surface d'arête 20, entre la soupape 26 et le bloc de connexion 12.

Lorsque l'équipement 1 est sur la tête d'un utilisateur et que celui-ci a la tête droite, on peut définir un plan P qui correspond au plan de la feuille sur laquelle se trouve la figure 2. Ce plan P correspond au plan de symétrie du visage de l'utilisateur. Il passe par le sommet de la surface d'arête 20. On définit également une direction Z verticale, qui s'étend de bas en haut en référence au haut et au bas du visage d'un utilisateur.

La rampe de verrouillage 24 a une forme de crochet ouvert vers le bas, avec une première branche 23 orientée avec une composante Z- dirigée de haut en bas et vers l'intérieur du masque et une deuxième branche 25, sensiblement perpendiculaire à la première branche 23 et avec une extrémité libre située au dessous cette première branche 23. Ainsi, si l'utilisateur approche l'écran 6 trop bas, sur le masque 2, l'écran 6 glisse sur la deuxième branche qui le remonte vers la première branche 23, par laquelle il est guidé vers sa position de verrouillage. L'utilisateur approche donc l'écran 6 du couvre face 8 dans un geste simple et naturel et amène l'écran 6 en position de verrouillage dans un mouvement comportant une composante dirigée de haut en bas. De cette manière, l'utilisateur ne peut, lorsqu'il met en place l'écran 6 sur le couvre face 8, que contribuer au bon positionnement du masque 2 sur son visage. Cette disposition est particulièrement importante en situation d'urgence telle que celle qui nécessite généralement le port de l'écran 6.

Comme illustré par les figures 2 et 4 , la première branche 23 comporte deux glissières 28, disposées de part et d'autre du plan P, symétriquement par rapport à celui-ci, et s'étendent selon la direction Z-. Chaque glissière 28 est surmontée d'une lame de verrouillage 29.

Chaque lame de verrouillage 29 comporte une extrémité libre conformée en ergot 30 s'étendant dans des directions opposées, sensiblement horizontalement et perpendiculairement aux lames de verrouillage 29. Ces lames de verrouillage 29 sont suffisamment souples pour se déformer élastiquement sur un déplacement correspondant sensiblement à la longueur des ergots 30. Chaque ergot 30 comporte un bord droit 31, sensiblement perpendiculaire aux lames de verrouillage 29 et un bord biaisé 32. Chaque bord droit 31 permet de retenir les lames de verrouillages 29 dans l'élément de verrouillage dans lequel elles sont destinées à être introduites. Chaque bord biaisé 32 permet de faciliter leur déformation et leur insertion dans cet élément de verrouillage.

A la base des lames de verrouillage 29, se trouvent deux protubérances 33 formant un point dur comme cela sera expliqué plus loin.

L'écran 6 comporte une fenêtre 36 rigide de qualité optique entourée d'un cadre 38 de matière plastique relativement rigide. Le cadre 38 est muni d'un joint d'étanchéité 40 adapté pour appliquer une surface relativement importante au contact du visage de l'utilisateur. L'écran 6 et le masque 2 sont avantageusement prévus de façon à organiser une circulation de gaz respiratoire dans l'écran 6 lorsque ce dernier est en place sur le visage de l'utilisateur. En particulier, lors de la mise en place de l'écran 6 sur le masque 2, la soupape 26, fermée lorsque l'écran 6 n'est pas en place, s'ouvre pour admettre du gaz respiratoire depuis l'intérieur du masque 2 vers l'intérieur de l'écran 6.

Le gaz respiratoire peut s'échapper par fuite entre le joint d'étanchéité 40 et la peau. Des fentes peuvent également être prévues dans la partie supérieure du joint d'étanchéité 40 de façon à guider le gaz respiratoire balayant le volume situé entre le visage et l'écran 6. L'ouverture de la soupape 26, lors de la mise en place de l'écran 6 sur le masque 2, est réalisée par l'insertion d'une languette 42 sous un rebord 44 surplombant la soupape 26. Lorsque la languette 42 est insérée sous le rebord 44, elle presse un piston 45 (voir figure 3), ouvrant ainsi un canal d'admission de gaz respiratoire mettant en communication le bloc de connexion 12 au volume situé entre l'écran 6 et le visage de l'utilisateur. Lorsque l'écran 6 est désolidarisé du masque 2, un ressort repousse le piston vers un siège 46 afin de fermer le canal d'admission.

Comme représenté sur la figure 2, l'écran 6 comporte un nez d'accrochage 50 prévu pour autoriser une mise en place rapide et facile de l'écran 6 sur la coquille 14 du masque 2. Les moyens de verrouillage de l'écran 6 sur le masque 2 peuvent avoir des constitutions très diverses et le mode de réalisation donné ci-dessous n'en est qu'un exemple.

Dans le mode de réalisation représenté sur la figure 5, le nez de verrouillage comporte un organe de préhension 52, un chariot 54 et un carter de protection 56.

L'organe de préhension 52 coopère, dans l'approche de l'écran 6 sur le masque 2, avec les première 23 et deuxième 25 branches de la rampe de verrouillage 24, pour guider l'utilisateur dans le positionnement de l'écran 6 sur le masque 2.

L'organe de préhension 52 est monté coulissant sur le chariot 54. Un ressort 49 est intercalé entre le chariot 54 et une clé 63, un axe 64 lié à l'organe de préhension 52, passant au milieu du ressort 49. Le ressort 49 est situé de l'autre côté de l'organe de préhension 52, par rapport à la clé 63. Le ressort 49 est en compression. Il tend donc à rapprocher l'organe de préhension 52 et le chariot 54 l'un de l'autre.

Le chariot 54 comporte des glissières 55 destinées à coopérer avec les lames de verrouillage 29. Lorsque l'écran 6 est verrouillé sur le masque 2, le chariot 54 est donc fixe par rapport au masque 2.

Le chariot 54 est monté sur le cadre 38 par l'intermédiaire d'une première 57 et d'une deuxième biellettes 58. Comme représenté sur la figure 6, les première 57 et deuxième 58 biellettes permettent au cadre 38, et donc à l'écran 6, de pivoter autour d'un axe de rotation C de manière à rattraper un jeu au niveau du bord supérieur 61 du joint d'étanchéité 40, par un déplacement sensiblement horizontal pouvant aller jusqu'à environ 10mm.

Revenant à la figure 1, le cadre 38 comporte des pattes de guidage 39 destinées à s'insérer, sans manipulation supplémentaire de la part de l'utilisateur, sous les sangles 5 du harnais, lorsque l'utilisateur positionne l'écran sur le masque 2. Plus précisément, les sangles sont munies de colliers 7, au niveau des lieux d'insertion des pattes de guidage 39. Ces colliers 7 facilitent l'insertion des pattes de guidages 39 sous les sangles 5. En outre, les pattes de guidage 39 sont conformées de manière à faire remonter les sangles 5 sur les côtés du cadre 38, afin d'appliquer plus efficacement le joint d'étanchéité 40 sur le visage de l'utilisateur.

Revenant à la figure 5, un doigt de ventilation 59 est rigidement lié au chariot 54. Le doigt de ventilation 59 est surmonté de la languette 42, qui est donc fixe par rapport au masque 2, lorsque l'écran 6 est fixé au masque 2. Un ressort d'écran 60 est intercalé entre le doigt de ventilation 59 et le cadre 38. Ainsi, ce ressort d'écran 60 sollicite l'écran 6 vers l'arrière, c'est-à-dire vers le visage de l'utilisateur lorsque l'équipement 1 est en position d'utilisation sur la tête de cet utilisateur.

Le carter de protection 56 recouvre le chariot 54, dans l'espace variable laissé entre le cadre 38 et l'organe de préhension 52, tout en autorisant le mouvement des pièces mobiles, chariot 54 et organe de préhension 52.

Lorsque l'utilisateur, portant déjà le masque 2 sur le visage, souhaite s'équiper de l'écran 6, il s'empare de l'écran 6 par l'organe de préhension 52 et l'amène vers le masque 2. A proximité du masque 2, le positionnement de l'écran 6 est facilité par la rampe de verrouillage 24. Lorsque l'écran 6 est sensiblement correctement positionné sur le masque 2, l'utilisateur continue de presser l'organe de préhension 52 vers le masque 2. Comme illustré par la figure 7, l'organe de préhension 52 est muni de deux lames souples 53 qui, passant le point dur constitué par les protubérances 33, viennent taper sur la coquille 14 et produisent ainsi un témoin sonore du verrouillage de l'écran 6 sur le masque 2. En pressant ainsi l'organe de préhension 52 vers le masque 2, l'utilisateur a entraîné le chariot 54, qui est mobile par rapport à l'organe de préhension 52 et qui vient dans ce cas en butée contre celui-ci. Ainsi, les lames de verrouillage 29 se sont déformées pour pénétrer dans le chariot 54, puis se sont redressées élastiquement vers une position de repos dans laquelle leurs bords droits 31 coopèrent avec le chariot 54 pour retenir le nez de verrouillage 50 sur le masque 2.

Comme illustré par la figure 8, chaque ergot 30 est muni dans sa partie inférieure, d'une pente de déverrouillage 34.

La figure 9 correspond à une coupe passant par les pentes de déverrouillage 34. A ce niveau, l'organe de préhension comporte des griffes 35.

Pour retirer l'écran 6, à partir de la position d'utilisation illustrée par la figure 9, l'utilisateur tire sur l'organe de préhension 52. Celui-ci coulisse le long du chariot 54. Ainsi, les griffes 35 coopèrent avec les pentes de déverrouillage 34, sollicitant les lames de verrouillage 29 l'une vers l'autre. Le chariot 54 est entraîné par l'organe de préhension 52, d'une part grâce au ressort 49 et d'autre part grâce aux butées 62 (voir figure 7). Les ergots s'escamotent alors et les bords droits 31 se dégagent du chariot 54. Les lames souples se dégagent simultanément des protubérances 33. L'écran 6 est donc retiré du masque 2, sans nécessiter de la part de l'utilisateur d'opération combinée. Un seul geste simple suffit pour désolidariser l'écran 6 du masque 2.

Lorsque l'utilisateur ôte l'écran, les pattes de guidages 39 passent sous les colliers 7 pour dégager l'écran des sangles 5.

## Revendications

1. Equipement de protection de tête comprenant :
- un masque (2) respiratoire raccordable à une source de gaz respiratoire et adapté pour être appliqué, dans une position d'utilisation, sur le bas du visage d'un utilisateur, autour de son nez et de sa bouche, et l'alimenter en gaz respiratoire,
- un écran (6) de protection des yeux adapté pour être appliqué sur le haut du visage de l'utilisateur, autour de ses yeux, et
- des premier (29) et deuxième (50) éléments de verrou, respectivement situés sur le masque (2) et sur l'écran (6) et adaptés pour coopérer l'un avec l'autre pour assujettir l'écran (6) au masque (2), lorsque le masque (2) est dans sa position d'utilisation sur le visage de l' utilisateur,
**caractérisé par le fait que** l'écran (6) et le deuxième (50) élément de verrou sont adaptés pour se déplacer l'un par rapport à l'autre autour d'un axe (c) perpendiculaire au plan de symétrie du visage dudit utilisateur, et favoriser l'application de l'écran (6) sur le visage de l'utilisateur lorsque le deuxieme élement de verrou (50) est verrouillé sur le premier élément de verrou (29).

2. Equipement de protection selon la revendication 1, dans lequel les premier (29) et deuxième (50) éléments de verrous sont mobiles l'un par rapport à l'autre, autour d'un axe (c) horizontal, grâce à deux biellettes (57,58).

3. Equipement de protection selon l'une des revendications précédentes dans lequel le masque (2) comporte une rampe de verrouillage (24) adaptée pour guider l'écran (6) vers une position de verrouillage de l'écran (6) sur le masque (2), lors de l'approche de l'écran (6) vers le masque (2).

4. Equipement de protection selon la revendication 3, dans lequel la rampe de verrouillage (24) est orientée avec une composante (Z-) dirigée de haut en bas et vers l'intérieur du masque (2).

5. Equipement de protection selon l'une des revendications précédentes, comportant des moyens de ressort (60) adaptés pour ramener l'écran (6) vers le visage de l'utilisateur, lorsque l'écran (6) est assujetti au masque (2) et que le masque (2) est porté par l'utilisateur.

6. Equipement de protection selon l'une des revendications précédentes, comportant un harnais (4) muni de sangles (5) adaptées pour maintenir le masque (2) en position d'utilisation, sur la tête de l'utilisateur et dans lequel l'écran (6) comporte deux pattes de guidage (39) adaptées pour s'insérer respectivement chacune sous une sangle (5) du harnais (4) lors de la mise en place de l'écran (6) sur le masque (2).

7. Equipement de protection selon la revendication 6, dans lequel les pattes de guidage (39) sont adaptées pour faire remonter, sur les côtés de l'écran (6), les sangles (5) sous lesquelles elles sont insérées lors de la mise en place de l'écran (6) sur le masque (2).

8. Equipement de protection selon l'une des revendications 6 et 7, dans lequel les sangles (5) du harnais (4) sont munies d'un collier (7), au niveau des lieux d'insertion des pattes de guidage (39) sous ces sangles (5).

9. Ecran de protection des yeux (6) pour équipement de protection de tête selon l'une des revendications 1 à 8, ledit écran (6) étant adapté pour être appliqué sur le haut du visage d'un utilisateur dudit équipement de protection, ledit équipement de protection comprenant par ailleurs un masque respiratoire (2) adapté pour être appliqué sur le bas du visage dudit utilisateur, l'écran de protection (6) comprenant un élément de verrou (50) adapté pour coopérer avec l'élément de verrou (29) situé sur le masque (2) afin d'assujettir ledit écran audit masque lorsque le masque (2) est dans sa position d'utilisation sur le visage de l'utilisateur,
**caractérisé en ce que** l'écran (6) et l'élément de verrou (50) sont adaptés pour se déplacer l'un par rapport à l'autre autour d'un axe (C) perpendiculaire au plan de symétrie du visage de l'utilisateur, et favoriser l'application de l'écran (6) sur le visage de l'utilisateur.

## Claims

1. Protective equipment for protecting the head, the equipment comprising:
• a breathing mask (2) connectable to a source of breathing gas and adapted, in an in-use position, to be pressed against the bottom of a user's face, around the nose and the mouth, and to supply the user with breathing gas;
• a screen (6) for protecting the eyes and adapted to be pressed against the top of the user's face around the user's eyes; and
• first latch element (29) on the mask and a second latch element (50) on the screen, the latch elements adapted to cooperate with each other to hold the screen to the mask when the mask is in its in-use position on the face of the user;
**characterized in that** the screen (6) and the second latch element (50) are adapted to move relative to each other around an axis (C) perpendicular to the plane of symmetry of the user's head to encourage the screen (6) to press against the face of the user once the first and second latch elements have secured the screen and mask together.

2. Protective equipment according to claim 1, in which the screen and the second latch elements (29, 50) are movable relative to each other about a horizontal axis (C), by means of two links (57, 58).

3. Protective equipment according to any preceding claims, in which the mask (2) includes a locking ramp (24) adapted to guide the screen (6) towards a position in which the screen (6) is locked on the mask (2) as the screen (6) moves towards the mask (2).

4. Protective equipment according to claim 3, in which the locking ramp (24) is oriented with a component (Z-) that is directed downwards and towards the inside of the mask (2).

5. Protective equipment according to any preceding claims, including spring means (60) adapted to return the screen (6) towards the face of the user while the screen (6) is secured to the mask (2) and the mask (2) is being worn by the user.

6. Protective equipment according to any preceding claims, including a harness (4) provided with straps (5) adapted to hold the mask (2) in its in-use position against the head of the user, and in which the screen (6) includes two guide tabs (39), each adapted to be inserted under a respective strap (5) of the harness (4) while the screen (6) is being put into place on the mask (2).

7. Protective equipment according to claim 6, in which the guide tabs (39) are adapted to cause the straps (5) under which they have been inserted while the screen (6) is being put into place on the mask (2) to rise onto the sides of the screen (6).

8. Protective equipment according to claim 6 or 7, in which the straps (5) of the harness (4) are provided with respective collars (7) at the locations where the guide tabs (39) are inserted under the straps (5).

9. An eye protective screen for protective equipment according to any one of claims 1 to 8, said screen (6) being adapted to be pressed against the top of the user's face of said protective equipment, said protective equipment further including a breathing mask (2) adapted to be pressed against the bottom of the user's face, the protective screen (6) including a latch element (50) adapted to cooperate with the latch element (29) of said mask (2) to hold said screen to the mask when the mask (2) is in its in-use position on the face of the user,
**characterized in that** the screen (6) and the latch element (50) are adapted to move relative to each other around an axis (C) perpendicular to symmetry plane of the user's s face, and encourage the screen (6) to press against the face of the user.

## Patentansprüche

1. Kopfschutzausrüstung mit
- einer Atemschutzmaske (2), die an eine Atemgasquelle anschließbar und dazu geeignet ist, in einer Gebrauchsposition an den unteren Teil des Gesichts eines Benutzers, um seine Nase und seinen Mund angelegt zu werden und ihn mit Atemgas zu versorgen,
- einem Augenschutzschild (6), der dazu geeignet ist, an den oberen Teil des Gesichts des Benutzers um seine Augen angelegt zu werden, und
- ersten (29) und zweiten (50) Verriegelungselementen, die an der Maske (2) bzw. am Schild (6) angeordnet und dazu geeignet sind, zusammenzuwirken, um den Schild (6) an der Maske (2) zu befestigen, wenn sich die Maske (2) in ihrer Gebrauchsposition auf dem Gesicht des Benutzers befindet,
**dadurch gekennzeichnet, dass** der Schild (6) und das zweite Verriegelungselement (50) dazu geeignet sind, sich um eine zur Symmetrieebene des Gesichts des Benutzers verlaufende Achse (C) bezüglich einander zu verlagern und das Anlegen des Schilds (6) am Gesicht des Benutzers zu begünstigen, wenn das zweite Verriegelungselement (50) am ersten Verriegelungselement (29) verriegelt ist.

2. Schutzausrüstung nach Anspruch 1, wobei die ersten (29) und zweiten (50) Verriegelungselemente mittels zweier Gestänge (57, 58) um eine horizontale Achse (c) bezüglich einander beweglich sind.

3. Schutzausrüstung nach einem der vorhergehenden Ansprüche, wobei die Maske (2) eine Verriegelungsrampe (24) umfasst, die geeignet ist, den Schild (6) in eine Verriegelungsposition des Schilds (6) an der Maske (2) zu führen, wenn sich der Schild (6) der Maske (2) nähert.

4. Schutzausrüstung nach Anspruch 3, wobei die Verriegelungsrampe (24) mit einer von oben nach unten und zum Inneren der Maske (2) hin weisenden Komponente (Z-) ausgerichtet ist.

5. Schutzausrüstung nach einem der vorhergehenden Ansprüche, mit Federmitteln (60), die dazu geeignet sind, den Schild (6) zum Gesicht des Benutzers zurückzubringen, wenn der Schild (6) an der Maske (2) befestigt ist und die Maske (2) vom Benutzer getragen wird.

6. Schutzausrüstung nach einem der vorhergehenden Ansprüche, mit einem Gurtwerk (4), das mit Gurten (5) versehen ist, die dazu geeignet sind, die Maske (2) am Kopf des Benutzers in Gebrauchsposition zu halten, und bei der der Schild (6) zwei Führungsansätze (39) umfasst, die dazu geeignet sind, bei der Anordnung des Schilds (6) an der Maske (2) jeweils unter einen Gurt (5) des Gurtwerks (4) geschoben zu werden.

7. Schutzausrüstung nach Anspruch 6, wobei die Führungsansätze (39) dazu geeignet sind, die Gurte (5), unter die sie bei der Anordnung des Schilds (6) an der Maske (2) geschoben worden sind, an den Seiten des Schilds (6) wieder nach oben zu führen.

8. Schutzausrüstung nach Anspruch 6 oder 7, wobei die Gurte (5) des Gurtwerks (4) an den Stellen, an denen die Führungsansätze (39) unter diese Gurte (5) geschoben werden, mit einem Halsriemen (7) versehen sind.

9. Augenschutzschild (6) für eine Kopfschutzausrüstung nach einem der Ansprüche 1 bis 8, wobei der Schild (6) dazu geeignet ist, an den oberen Teil des Gesichts eines Benutzers der Schutzausrüstung angelegt zu werden, wobei die Schutzausrüstung außerdem eine Atemschutzmaske (2) umfasst, die dazu geeignet ist, an den unteren Teil des Gesichts des Benutzers angelegt zu werden, wobei der Schutzschild (6) ein Verriegelungselement (50) umfasst, das dazu geeignet ist, mit dem an der Maske (2) angeordneten Verriegelungselement (29) zusammenzuwirken, um den Schild an der Maske zu befestigen, wenn die Maske (2) in ihrer Gebrauchsposition auf dem Gesicht des Benutzers ist,
**dadurch gekennzeichnet, dass** der Schild (6) und das Verriegelungselement (50) dazu geeignet sind, sich um eine zur Symmetrieebene des Gesichts des Benutzers senkrechte Achse (C) bezüglich einander zu verlagern und das Anlegen des Schilds (6) am Gesicht des Benutzers zu begünstigen.
